# EUROPÄISCHE PATENTSCHRIFT

(11) **EP 4 616 112 B1**
(45) Veröffentlichungstag und Bekanntmachung des Hinweises auf die Patenterteilung: **24.06.2026**
(21) Anmeldenummer: 23786565.4
(22) Anmeldetag: 10.10.2023
(51) Int. Cl.: F17C 13/04

(54) **VENTILBAUGRUPPE FÜR EINEN BRENNGASTANK, BRENNGASTANK MIT VENTILBAUGRUPPE**
VALVE ASSEMBLY FOR A FUEL GAS TANK, FUEL GAS TANK COMPRISING A VALVE ASSEMBLY
ENSEMBLE SOUPAPE POUR UN RÉSERVOIR DE GAZ COMBUSTIBLE, RÉSERVOIR DE GAZ COMBUSTIBLE COMPRENANT UN ENSEMBLE SOUPAPE

(30) Priorität: 07.11.2022 DE 102022211715
(43) Veröffentlichungstag der Anmeldung: 17.09.2025
(73) Patentinhaber: Robert Bosch GmbH, 70442 Stuttgart (DE)
(72) Erfinder: RAPP, Holger, 71254 Ditzingen (DE)
(86) Internationale Anmeldenummer: PCT/EP2023/078010
(87) Internationale Veröffentlichungsnummer: WO 2024/099662

(56) Entgegenhaltungen:
- DE-A1- 102016 008 059
- DE-A1- 102016 008 079
- DE-A1- 102016 008 107
- DE-A1- 102016 008 442
- DE-A1- 102017 004 261

## Beschreibung

Die Erfindung betrifft eine Ventilbaugruppe für einen Brenngastank. Ferner betrifft die Erfindung einen Brenngastank mit einer erfindungsgemäßen Ventilbaugruppe. Bei dem Brenngas kann es sich insbesondere um Wasserstoff oder Erdgas handeln, das in einem Brenngastank unter Druck gespeichert wird.

Bevorzugter Anwendungsbereich der Erfindung sind Brennstoffzellen- und/oder Gasfahrzeuge, die mit Hilfe eines Brenngases angetrieben werden.

### Stand der Technik

Bekannt sind mobile Brenngastanksysteme mit mindestens einem Brenngastank zur Speicherung von Brenngas, beispielsweise Wasserstoff oder Erdgas. Der Brenngastank ist dabei in der Regel als Hochdrucktank ausgelegt, insbesondere als Hochdruck-Gasflasche. Ein Hochdrucktank benötigt immer ein Absperrventil, um den Tank dicht abzusperren, wenn das Fahrzeug nicht in Betrieb ist. Aus Gründen der Sicherheit ist das Absperrventil in der Regel als stromlos geschlossenes Ventil ausgeführt.

Das Absperrventil ist üblicherweise in eine Ventilbaugruppe integriert, die sowohl die Entnahme von Brenngas aus dem Brenngastank als auch das Betanken des Brenn-gastanks mit Brenngas ermöglicht. Die Ventilbaugruppe weist hierzu einen Grundkör-per auf, in dem ein Entnahmepfad und ein Betankungspfad ausgebildet sind. In den Entnahmepfad ist ein ansteuerbares Absperrventil und in den Betankungspfad ist ein Rückschlagventil integriert. Das Rückschlagventil verhindert ein Entweichen von Brenngas aus dem Brenngastank über den Betankungspfad. Im Entnahmepfad kann ein weiteres Rückschlagventil angeordnet sein, so dass über die Rückschlagventile die Strömungsrichtung in den beiden Pfaden festgelegt ist.

Aus der DE 10 2016 008 443 A1 geht beispielhaft ein Tankventil zur Montage an einem Druckgasbehälter hervor, das einen Grundkörper mit einem Gasanschluss aufweist, über den einerseits der Druckgasbehälter betankt, andererseits Gas aus dem Druckgasbehälter entnommen werden kann. Innerhalb des Grundkörpers teilt sich der Gasanschluss in eine Betankungsleitung und eine Entnahmeleitung auf, wobei in der Entnahmeleitung ein Entnahmeventil angeordnet ist. Ein in Reihe mit dem Entnahmeventil geschaltetes Rückschlagventil sperrt bei der Entnahme von Gas den Durchfluss entgegen der vorgesehenen Strömungsrichtung. Das Rückschlagventil verhindert somit, dass beim Betanken Gas über die Entnahmeleitung in den Druckgasbehälter strömt. In der Betankungsleitung ist ein weiteres Rückschlagventil integriert, das in Betankungs-richtung öffnet und in Entnahmerichtung sperrt.

Die DE 10 2016 008 442 A1 offenbart ein Tankventil für einen Druckgasbehälter mit einem gemeinsamen Gasanschluss, der sich intern in einen Betankungspfad und einen Entnahmepfad mit einem Absperrventil aufteilt.

Die vorliegende Erfindung ist mit der Aufgabe befasst, eine Ventilbaugruppe für einen Brenngastank anzugeben, die, beispielsweise bei blockiertem Betankungspfad oder klemmendem Rückschlagventil im Betankungspfad, eine Notbetankung des Brenn-gastanks über den Entnahmepfad zulässt.

Zur Lösung der Aufgabe wird die Ventilbaugruppe mit den Merkmalen des Anspruchs 1 vorgeschlagen. Vorteilhafte Weiterbildungen der Erfindung sind den Unteransprüchen zu entnehmen. Des Weiteren wird ein Brenngastank mit einer erfindungsgemäßen Ventilbaugruppe angegeben.

### Offenbarung der Erfindung

Die für einen Brenngastank vorgeschlagene Ventilbaugruppe umfasst einen Grundkör-per, in dem ein Entnahmepfad mit integriertem Absperrventil zur Entnahme von Brenngas aus dem Brenngastank sowie ein Betankungspfad mit integriertem Rückschlagventil zum Betanken des Brenngastanks mit Brenngas ausgebildet sind, wobei der Entnahmepfad und der Betankungspfad innerhalb des Grundkörpers in einem Pfad zusammengeführt sind, der in einen gemeinsamen Gasanschluss mündet. Erfindungsgemäß sind im Grundkörper mindestens zwei weitere Gasströmungspfade ausgebildet, die jeweils unter Umgehung des Absperrventils einen in Entnahmerichtung stromabwärts des Absperrventils angeordneten, abströmseitigen Abschnitt des Entnahmepfads mit einem stromaufwärts des Absperrventils angeordneten, zuströmseitigen Abschnitt des Entnahmepfads und/oder mit einem im Brenngastank ausgebildeten Speichervolumen verbinden. Die Strömungsrichtung im Entnahmepfad ist durch ein im zuströmseitigen Abschnitt angeordnetes erstes Rückschlagventil sowie ein im abströmseitigen Abschnitt angeordnetes zweites Rückschlagventil vorgegeben und die Durchströmung der zwei weiteren Gasströmungspfade in Entnahmerichtung ist durch jeweils ein Rückschlagventil gesperrt.

Die beiden weiteren Gasströmungspfade bilden zusammen mit dem Absperrventil einen Notbetankungspfad, der bei einer Störung im eigentlichen Betankungspfad zur Betankung des Brenngastanks genutzt werden kann. Hierzu muss lediglich das Absperrventil aktiv geöffnet werden. Der Betankungsdruck öffnet dann die in den beiden weiteren Gasströmungspfaden angeordneten Rückschlagventile, so dass der Brenngastank über die beiden weiteren Gasströmungspfade und das geöffnete Absperrventil betankt wird. Zugleich ist über die beiden in den Entnahmepfad integrierten Rückschlagventile sichergestellt, dass das Absperrventil dabei nur in Vorwärtsrichtung und damit nur im angesteuerten Zustand durchflossen werden kann. Ein ungewolltes Öffnen des Absperrventils während eines normal ablaufenden Betankungsvorgangs ist somit ausgeschlossen.

Bevorzugt zweigt ein erster Gasströmungspfad stromaufwärts des in den abströmseitigen Abschnitt des Entnahmepfads integrierten Rückschlagventils vom Entnahmepfad ab und mündet stromaufwärts des in den zuströmseitigen Abschnitt des Entnahmepfads integrierten Rückschlagventils in den Entnahmepfad oder direkt in das Speichervolumen des Brenngastanks. Über den ersten Gasströmungspfad kann somit eine Druckentlastung bewirkt werden, die sicherstellt, dass der Druck auf der Abströmseite des Absperrventils niemals größer als der Druck im Brenngastank ist. Der erste Gasströmungspfad kann demnach als Druckentlastungspfad bezeichnet werden. Über den Druckentlastungspfad kann das Absperrventil umgangen werden, um die Abströmseite mit der Zuströmseite bzw. mit dem Speichervolumen des Brenngastanks zu verbinden.

Ferner bevorzugt zweigt ein zweiter Gasströmungspfad stromabwärts des in den abströmseitigen Abschnitt des Entnahmepfads integrierten Rückschlagventils vom Entnahmepfad ab und mündet stromabwärts des in den zuströmseitigen Abschnitt des Entnahmepfads integrierten Rückschlagventils - auf der Zuströmseite des Absperrventils - in den Entnahmepfad. Über den zweiten Gasströmungspfad kann ein Druckausgleich bewirkt werden, der sicherstellt, dass der Druck auf der Zuströmseite des Absperrventils niemals geringer als der Druck im Bereich des Gasanschlusses ist.

In Weiterbildung der Erfindung wird vorgeschlagen, dass zwei gegengleich öffnende Rückschlagventile zu einem Bauelement zusammengefasst sind. Auf diese Weise kann die Ventilbaugruppe vereinfacht und zugleich kompakter gestaltet werden.

Das Bauelement kann hierzu zwei Ventilschließelemente aufweisen, zwischen denen eine Feder angeordnet ist, durch die jedes Ventilschließelement in Richtung eines Ventilsitzes vorgespannt ist. Über den die Feder aufnehmenden Raum zwischen den beiden Ventilschließelementen kann das Bauelement an die Zuströmseite des Absperrventils angebunden werden.

Alternativ kann das Bauelement ein einteilig ausgeführtes, zwischen zwei Ventilsitzen hin und her bewegliches Ventilschließelement mit einer Umfangsnut und Längsnuten aufweisen. Über die Umfangsnut kann das Bauelement an die Zuströmseite des Absperrventils angebundenen werden. Die Längsnuten verbinden die Umfangsnut mit den Gasvolumina an den Ventilsitzen. Je nach Druckverhältnissen außerhalb der beiden Ventilsitze wird das Ventilelement rein pneumatisch entweder in die eine oder die andere Endlage gebracht, so dass jeweils ein Ventilsitz offen und der andere geschlossen ist. Niemals sind beide Ventilsitze gleichzeitig offen oder geschlossen. Das Öffnen und Schließen der Rückschlagventile kann somit rein pneumatisch bewirkt werden. Das heißt, dass eine Feder entbehrlich ist.

Das Absperrventil ist vorzugsweise elektrisch ansteuerbar und/oder als stromlos geschlossenes Ventil ausgeführt. Als elektrisch ansteuerbares Ventil kann das Absperrventil besonders kompakt und robust ausgeführt werden. Zudem kann das Absperrventil aktiv geöffnet werden, um Brenngas aus dem Brenngastank zu entnehmen oder eine Notbetankung vorzunehmen. In der Ausführung als stromlos geschlossenes Ventil erfüllt es die an einen Brenngastank gestellten Sicherheitsanforderungen.

Des Weiteren wird vorgeschlagen, dass der gemeinsame Gasanschluss als Anschlussstutzen, vorzugsweise als Anschlussstutzen mit einem Außengewinde, ausgeführt ist. Der Anschlussstutzen erleichtert den Anschluss einer externen Gasleitung, über die Brenngas aus dem Brenngastank entnommen sowie Brenngas dem Brenngastank beim Betanken zugeführt werden kann. Sofern der Anschlussstutzen ein Außengewinde aufweist, kann die externe Gasleitung auf den Anschlussstutzen aufgeschraubt werden, so dass über die Schraubverbindung eine hochdruckfeste Verbindung zwischen der Gasleitung und der Ventilbaugruppe hergestellt ist.

Ferner bevorzugt weist der Grundkörper einen Verbindungsabschnitt zur Verbindung mit dem Brenngastank auf. Über den Verbindungsabschnitt kann die Ventilbaugruppe einfach an einem Brenngastank montiert werden. Beispielsweise kann die Ventilbaugruppe über den Verbindungsabschnitt in einen Flaschenhals eines als Hochdruck-Gasflasche ausgeführten Brenngastanks eingesetzt werden. Der Verbindungsabschnitt kann ferner ein Außengewinde aufweisen, so dass er in den Flaschenhals einschraubbar ist, um über die Schraubverbindung eine hochdruckfeste Verbindung zu erzielen.

Der darüber hinaus vorgeschlagene Brenngastank zeichnet sich dadurch aus, dass er eine erfindungsgemäße Ventilbaugruppe aufweist. Vorzugsweise ist die Ventilbaugruppe abschnittsweise in den Brenngastank eingesetzt ist, so dass der gemeinsame Gasanschluss von außen zugänglich ist. Da der Entnahmepfad und der Betankungspfad zusammengeführt werden und als ein Pfad in den gemeinsamen Gasanschluss der Ventilbaugruppe münden, muss nur eine Gasleitung zur Entnahme von Brenngas sowie zum Betanken des Brenngastanks mit Brenngas angeschlossen werden.

Bevorzugte Ausführungsformen der Erfindung werden nachfolgend anhand der beigefügten Zeichnungen näher erläutert. Diese zeigen:
Fig. 1 eine schematische Darstellung einer in einen Brenngastank eingesetzten erfindungsgemäßen Ventilbaugruppe mit Pfeilen zur Darstellung der Gasströmungsrichtungen bei der Entnahme von Brenngas aus dem Brenngastank sowie beim regulären Betanken des Brenngastanks mit Brenngas,
Fig. 2 eine schematische Darstellung einer in einen Brenngastank eingesetzten weiteren erfindungsgemäßen Ventilbaugruppe mit Pfeilen zur Darstellung der Gasströmungsrichtungen bei der Entnahme von Brenngas aus dem Brenngastank sowie beim regulären Betanken des Brenngastanks mit Brenngas,
Fig. 3 eine schematische Darstellung der Ventilbaugruppe der Figur 2 mit einem Pfeil zur Darstellung der Gasströmungsrichtung beim Notbetanken des Brenngastanks über das aktiv geöffnete Absperrventil,
Fig. 4 einen Längsschnitt durch zwei gegengleich öffnende Rückschlagventile, die zu einem Bauelement mit zwei Ventilschließelementen zusammengefasst sind, wobei eine zwischen den beiden Ventilschließelementen angeordnete Feder beide Ventilschließelemente jeweils in Richtung eines Ventilsitzes mit einer Schließkraft beaufschlagt,
Fig. 5 einen Längsschnitt durch zwei gegengleich öffnende Rückschlagventile, die zu einem Bauelement mit einem einteiligen Ventilschließelement zusammengefasst sind,
Fig. 6 einen Querschnitt durch das Bauelement der Figur 5 und
Fig. 7 einen weiteren Längsschnitt durch das Bauelement der Figur 5, jedoch in einer anderen Schaltstellung.

### Ausführliche Beschreibung der Zeichnungen

Die in der Figur 1 dargestellte erfindungsgemäße Ventilbaugruppe 1 dient der Entnahme von Brenngas aus einem Brenngastank 2 sowie dem Betanken des Brenngastanks 2 mit Brenngas, insbesondere mit Wasserstoff oder mit Erdgas.

Die dargestellte Ventilbaugruppe 1 weist einen Grundkörper 3 mit einem Verbindungsabschnitt 16 auf, über den die Ventilbaugruppe 1 mit dem Brenngastank 2 verbunden ist. Andernends bildet der Grundkörper 3 einen Gasanschluss 8 für den Anschluss einer externen Gasleitung (nicht dargestellt) aus. Um nur eine Gasleitung anschließen zu müssen, werden ein im Grundkörper 3 ausgebildeter Entnahmepfad 4 sowie ein im Grundkörper 3 ausgebildeter Betankungspfad 5 zu einem Pfad 9 zusammengeführt, der in den Gasanschluss 8 mündet.

In den Entnahmepfad 4 ist ein Absperrventil 6 integriert, das elektrisch ansteuerbar und als stromlos geschlossenes Ventil ausgeführt ist. In Entnahmerichtung (Pfeil 18) stromaufwärts des Absperrventils 6, das heißt auf der Zuströmseite des Absperrventils 6, ist ein erstes Rückschlagventil 12 angeordnet, das in Entnahmerichtung öffnet. In Entnahmerichtung stromabwärts des Absperrventils 6, das heißt auf der Abströmseite des Absperrventils 6, ist ein zweites Rückschlagventil 13 angeordnet, das ebenfalls in Entnahmerichtung öffnet. Der Entnahmepfad 4 führt somit über einen zuströmseitigen ersten Abschnitt 4.1, in den das Rückschlagventil 12 integriert ist, das Absperrventil 6 und einen abströmseitigen zweiten Abschnitt 4.2, in den das Rückschlagventil 13 integriert ist. Der abströmseitige Abschnitt 4.2 ist über zwei weitere Gasströmungspfade 10, 11 mit dem zuströmseitigen Abschnitt 4.1 verbunden, und zwar unter Umgehung des Absperrventils 6. Um ein Austreten von Brenngas aus dem Brenngastank 2 über die beiden weiteren Gasströmungspfade 10, 11 zu verhindern, ist in jedem dieser Gasströmungspfade 10, 11 ein Rückschlagventil 14, 15 so angeordnet, dass es in der Entnahmerichtung sperrt.

Der erste Gasströmungspfad 10 zweigt in Entnahmerichtung (Pfeil 18) stromaufwärts des Rückschlagventils 13 vom abströmseitigen Abschnitt 4.2 des Entnahmepfads 4 ab und mündet stromaufwärts des Rückschlagventils 12 in den zuströmseitigen Abschnitt 4.1 des Entnahmepfads 4. Über den ersten Gasströmungspfad 10 kann eine Druckentlastung in Richtung Brenngastank 2 (siehe Pfeil 27) sichergestellt werden, die verhindert, dass der Druck pₒᵤₜ auf der Abströmseite des Absperrventils 6 über den Druck p₁ im Brenngastank 2 steigt.

Der zweite Gasströmungspfad 11 zweigt in Entnahmerichtung (Pfeil 18) stromabwärts des Rückschlagventils 13 und stromabwärts des Absperrventils 6 vom abströmseitigen Abschnitt 4.2 des Entnahmepfads 4 ab und mündet stromabwärts des Rückschlagventils 12 und stromaufwärts des Absperrventils 6 in den zuströmseitigen Abschnitt 4.1 des Entnahmepfads 4. Über den zweiten Gasströmungspfad 11 kann ein Druckausgleich in Richtung der Zuströmseite (Pfeil 28) des Absperrventils 6 bewirkt werden, der verhindert, dass der zuströmseitige Druck pᵢₙ am Absperrventil 6 unter den Druck p₂ am Gasanschluss 8 fällt. Da das Rückschlagventil 12 sicherstellt, dass der Druck pᵢₙ auf der Zuströmseite des Absperrventils 6 nicht unter den Druck p₁ im Brenngastank 2 fällt und zugleich das Rückschlagventil 13 sicherstellt, dass der Druck pₒᵤₜ auf der Abströmseite des Absperrventils 6 nicht über den Druck p₂ am Gasanschluss 8 steigt, steht fest, dass der Druck pₒᵤₜ auf der Abströmseite des Absperrventils 6 den Druck pᵢₙ auf der Zuströmseite des Absperrventils 6 nie übersteigt. Dadurch ist ausgeschlossen, dass das Absperrventil 6 ungewollt öffnet und/oder in Rückwärtsrichtung durchströmt wird.

In den Betankungspfad 5 ist ein weiteres Rückschlagventil 7 integriert, das in Betankungsrichtung (Pfeil 17) öffnet, wenn der Druck p₂ im Bereich des Gasanschlusses 8 größer als der Druck p₁ im Brenngastank 2 ist. Sollte der Betankungspfad 5 blockiert sein, kann durch aktives Öffnen des Absperrventils 6 eine Notbetankung über die beiden Gasströmungspfade 10, 11 sowie den über das Absperrventil 6 führenden Abschnitt des Entnahmepfads 4 vorgenommen werden.

Den Figuren 2 und 3 ist eine weitere bevorzugte Ausführungsform einer erfindungsgemäßen Ventilbaugruppe 1 zu entnehmen. Diese unterscheidet sich von der der Figur 1 lediglich dadurch, dass der erste Gasströmungspfad 10 nicht in den zuströmseitigen Abschnitt 4.1 des Entnahmepfads 4 mündet, sondern direkt in den Brenngastank 2 bzw. in das Speichervolumen des Brenngastanks 2. Das heißt, dass im Verbindungsabschnitt 16 mindestens drei Bohrungen ausgebildet sind, die in den Brenngastank 2 münden, und zwar eine für den Entnahmepfad 4, eine für den Betankungspfad 5 sowie eine für den Gasströmungspfad 10. Dafür kann jedoch auf eine Bohrungsverschneidung verzichtet werden, so dass die Hochdruckfestigkeit der Ventilbaugruppe 1 gesteigert wird.

In der Figur 2 zeigt der Pfeil 17 die Betankungsrichtung an, in der beim Betanken des Brenngastanks 2 das Brenngas über den Betankungspfad 5 in den Brenngastank 2 strömt. Pfeil 18 zeigt die Entnahmerichtung an, in der bei der Entnahme von Brenngas aus dem Brenngastank 2 das Brenngas strömt. Die Pfeile 27 und 28 geben wiederum die Gasströmungsrichtung in den weiteren Gasströmungspfaden 10, 11 zur Erzielung einer Druckentlastung bzw. eines Druckausgleichs an.

In der Figur 3 ist die Gasströmungsrichtung beim Notbetanken des Brenngastanks 2 über das aktiv geöffnete Absperrventil 6 und die Gasströmungspfade 10, 11 durch einen Pfeil 19 gekennzeichnet.

Um eine möglichst kompakt bauende Ventilbaugruppe 1 zu schaffen, können die beiden gegengleich öffnenden und über ihre jeweilige Abströmseite verbundenen Rückschlagventile 12 und 15, zu einem Bauelement 20 zusammengefasst werden. Mögliche Ausführungsformen sind in den Figuren 4 bis 7 dargestellt.

Eine erste bevorzugte Ausführungsform eines Bauelements 20 zeigt die Figur 4. Hier weist das Bauelement 20 zwei Ventilschließelemente 23.1, 23.2 auf, wobei jedes Ventilschließelement 23.1, 23.2 über eine zwischenliegende, gemeinsame Feder 24 jeweils in Richtung eines zugehörigen Ventilsitzes 21, 22 vorgespannt ist. Die Feder 24 ist in einem Ventilraum 29 aufgenommen, der das Bauelement 20 mit der Zuströmseite des Absperrventils 6 bzw. mit dem zuströmseitigen Abschnitt 4.1 des Entnahmepfads 4 verbindet. Bei der Entnahme von Brenngas aus dem Brenngastank 2 öffnet das Rückschlagventil 12 entgegen der Federkraft der Feder 24, während das Ventilschließelement 23.2 gegen den Ventilsitz 22 gedrückt wird und das Rückschlagventil 15 verschließt. Bei einem Druckausgleich über den Gasströmungspfad 11 oder beim Notbetanken öffnet das Rückschlagventil 15 mit dem Ventilschließelement 23.2 entgegen der Federkraft der Feder 24, während das Ventilschließelement 23.1 gegen den Ventilsitz 21 gedrückt wird und das Rückschlagventil 12 verschließt.

Eine weitere bevorzugte Ausführungsform eines Bauelements 20 ist in den Figuren 5 bis 7 dargestellt. Hier ist das Ventilschließelement 23 einteilig ausgeführt und wird allein über den Druck, das heißt pneumatisch gesteuert, so dass eine Feder 24 entbehrlich ist. Das Ventilschließelement 23 weist hierzu eine Umfangsnut 25 auf, über die der Ventilraum 29 an die Zuströmseite des Absperrventils 6 bzw. an den zuströmseitigen Abschnitt 4.1 des Entnahmepfads 4 angebunden ist.

Da das Ventilschließelement 23 radial geführt ist, weist es auf jeder Seite der Umfangsnut 25 zudem mindestens eine in die Umfangsnut 25 mündende Längsnut 26 als Gasströmungskanal auf (siehe Figur 6). Bei geöffnetem Ventilsitz 21 strömt das Gas von dort über die mindestens eine Längsnut 26 zwischen der Umfangsnut 25 und dem dem Ventilsitz 21 zugewandten Ende der Führung des Ventilschließelements 23 zum Ventilraum 29. Bei geöffnetem Ventilsitz 22 strömt das Gas von dort über die mindestens eine Längsnut 26 zwischen der Umfangsnut 25 und dem dem Ventilsitz 22 zugewandten Ende der Führung des Ventilschließelements 23 zum Ventilraum 29.

Figur 5 zeigt das Ventilschließelement 23 in einer Schaltstellung, die dieses einnimmt, wenn p₂ > p₁ ist. Über das geöffnete Rückschlagventil 15 kann dann ein Druckausgleich bewirkt werden, der ein ungewolltes Öffnen des Absperrventils 6 verhindert. Beim Notbetanken nimmt das Ventilschließelement 23 ebenfalls die in der Figur 5 dargestellte Schaltstellung ein. Das Rückschlagventil 12 ist in dieser Schaltstellung geschlossen.

Figur 7 zeigt das Ventilschließelement 23 in einer Schaltstellung, die dieses einnimmt, wenn p₂ < p₁ und das Absperrventil 6 aktiv geöffnet ist. Über das geöffnete Rückschlagventil 12, das geöffnete Absperrventil 6 und das ebenfalls geöffnete Rückschlagventil 13 kann dann Brenngas aus dem Brenngastank 2 entnommen und zum Gasanschluss 8 geführt werden. Das Rückschlagventil 15 ist in dieser Schaltstellung geschlossen.

Eine erfindungsgemäße Ventilbaugruppe kann neben den dargestellten Ventilen weitere Ventile und/oder Komponenten aufweisen. Zum Beispiel kann bzw. können ein manuelles Absperr- und/oder Abblasventil, ein thermisches und/oder druckgesteuertes Sicherheitsventil sowie ein Temperatur- und/oder Drucksensor in die Ventilbaugruppe integriert sein.

## Patentansprüche

1. Ventilbaugruppe (1) für einen Brenngastank (2), umfassend einen Grundkörper (3), in dem ein Entnahmepfad (4) mit integriertem Absperrventil (6) zur Entnahme von Brenngas aus dem Brenngastank (2) sowie ein Betankungspfad (5) mit integriertem Rückschlagventil (7) zum Betanken des Brenngastanks (2) mit Brenngas ausgebildet sind, wobei der Entnahmepfad (4) und der Betankungspfad (5) innerhalb des Grundkörpers (3) in einem Pfad (9) zusammengeführt sind, der in einen gemeinsamen Gasanschluss (8) mündet,
**dadurch gekennzeichnet, dass** im Grundkörper (3) mindestens zwei weitere Gasströmungspfade (10, 11) ausgebildet sind, die jeweils unter Umgehung des Absperrventils (6) einen in Entnahmerichtung stromabwärts des Absperrventils (6) angeordneten, abströmseitigen Abschnitt (4.2) des Entnahmepfads (4) mit einem stromaufwärts des Absperrventils (6) angeordneten, zuströmseitigen Abschnitt (4.1) des Entnahmepfads (4) und/oder mit einem im Brenngastank (2) ausgebildeten Speichervolumen verbinden, wobei die Strömungsrichtung im Entnahmepfad (4) durch ein im zuströmseitigen Abschnitt (4.1) angeordnetes erstes Rückschlagventil (12) sowie ein im abströmseitigen Abschnitt (4.2) angeordnetes zweites Rückschlagventil (13) vorgegeben und die Durchströmung der zwei weiteren Gasströmungspfade (10, 11) in Entnahmerichtung durch jeweils ein Rückschlagventil (14, 15) gesperrt ist.

2. Ventilbaugruppe (1) nach Anspruch 1,
**dadurch gekennzeichnet, dass** ein erster Gasströmungspfad (10) stromaufwärts des in den abströmseitigen Abschnitt (4.2) integrierten Rückschlagventils (13) vom Entnahmepfad (4) abzweigt und stromaufwärts des in den zuströmseitigen Abschnitt (4.1) integrierten Rückschlagventils (12) in den Entnahmepfad (4) oder direkt in das Speichervolumen des Brenngastanks (2) mündet.

3. Ventilbaugruppe (1) nach Anspruch 1 oder 2,
**dadurch gekennzeichnet, dass** ein zweiter Gasströmungspfad (11) stromabwärts des in den abströmseitigen Abschnitt (4.2) integrierten Rückschlagventils (13) vom Entnahmepfad (4) abzweigt und stromabwärts des in den zuströmseitigen Abschnitt (4.1) integrierten Rückschlagventils (12) in den Entnahmepfad (4) mündet.

4. Ventilbaugruppe (1) nach einem der vorhergehenden Ansprüche,
**dadurch gekennzeichnet, dass** zwei gegengleich öffnende Rückschlagventile (12, 15) zu einem Bauelement (20) zusammengefasst sind.

5. Ventilbaugruppe (1) nach Anspruch 4,
**dadurch gekennzeichnet, dass** das Bauelement (20) zwei Ventilschließelemente (23.1, 23.2) aufweist, zwischen denen eine Feder (24) angeordnet ist, durch die jedes Ventilschließelement (23.1, 23.2) in Richtung eines Ventilsitzes (21, 22) vorgespannt ist.

6. Ventilbaugruppe (1) nach Anspruch 4,
**dadurch gekennzeichnet, dass** das Bauelement (20) ein einteilig ausgeführtes, zwischen zwei Ventilsitzen (21, 22) hin und her bewegliches Ventilschließelement (23) mit einer Umfangsnut (25) und Längsnuten (26) aufweist.

7. Ventilbaugruppe (1) nach einem der vorhergehenden Ansprüche,
**dadurch gekennzeichnet, dass** das Absperrventil (6) elektrisch ansteuerbar ist und/oder als stromlos geschlossenes Ventil ausgeführt ist.

8. Ventilbaugruppe (1) nach einem der vorhergehenden Ansprüche,
**dadurch gekennzeichnet, dass** der gemeinsame Gasanschluss (8) als Anschlussstutzen, vorzugsweise als Anschlussstutzen mit einem Außengewinde, ausgeführt ist.

9. Ventilbaugruppe (1) nach einem der vorhergehenden Ansprüche,
**dadurch gekennzeichnet, dass** der Grundkörper (3) einen Verbindungsabschnitt (16) zur Verbindung mit dem Brenngastank (2) aufweist.

10. Brenngastank (2) mit einer Ventilbaugruppe (1) nach einem der vorhergehenden Ansprüche, wobei vorzugsweise die Ventilbaugruppe (1) abschnittsweise in den Brenngastank (2) eingesetzt ist, so dass der gemeinsame Gasanschluss (8) von außen zugänglich ist.

## Claims

1. Valve assembly (1) for a fuel-gas tank (2), comprising a main body (3) in which an extraction path (4) with an integrated shut-off valve (6) for extraction of fuel gas from the fuel-gas tank (2) and a tank-filling path (5) with an integrated check valve (7) for filling the fuel-gas tank (2) with fuel gas are formed, wherein the extraction path (4) and the tank-filling path (5) within the main body (3) are combined into a path (9) which opens out into a common gas connection (8),
**characterized in that**, in the main body (3), there are formed at least two further gas-flow paths (10, 11), each of which, while bypassing the shut-off valve (6), connects an outflow-side portion (4.2) of the extraction path (4), which is arranged downstream of the shut-off valve (6) in the extraction direction, to an inflow-side portion (4.1) of the extraction path (4), which is arranged upstream of the shut-off valve (6), and/or to a storage volume formed in the fuel-gas tank (2), wherein the flow direction in the extraction path (4) is predefined by a first check valve (12) arranged in the inflow-side portion (4.1) and a second check valve (13) arranged in the outflow-side portion (4.2) and the flow through the two further gas-flow paths (10, 11) in the extraction direction is blocked by in each case one check valve (14, 15).

2. Valve assembly (1) according to Claim 1,
**characterized in that** a first gas-flow path (10) branches off from the extraction path (4) upstream of the check valve (13) integrated into the outflow-side portion (4.2) and opens out into the extraction path (4) upstream of the check valve (12) integrated into the inflow-side portion (4.1) or opens out directly into the storage volume of the fuel-gas tank (2).

3. Valve assembly (1) according to Claim 1 or 2,
**characterized in that** a second gas-flow path (11) branches off from the extraction path (4) downstream of the check valve (13) integrated into the outflow-side portion (4.2) and opens out into the extraction path (4) downstream of the check valve (12) integrated into the inflow-side portion (4.1).

4. Valve assembly (1) according to one of the preceding claims,
**characterized in that** two check valves (12, 15) which open in a mirror-inverted manner are combined to form a component (20).

5. Valve assembly (1) according to Claim 4,
**characterized in that** the component (20) has two valve closure elements (23.1, 23.2) between which there is arranged a spring (24) by way of which each valve closure element (23.1, 23.2) is preloaded in the direction of a valve seat (21, 22).

6. Valve assembly (1) according to Claim 4,
**characterized in that** the component (20) has a one-part valve closure element (23) which is movable back and forth between two valve seats (21, 22) and which has a circumferential groove (25) and longitudinal grooves (26).

7. Valve assembly (1) according to one of the preceding claims,
**characterized in that** the shut-off valve (6) is electrically actuatable and/or is designed as a normally closed valve.

8. Valve assembly (1) according to one of the preceding claims,
**characterized in that** the common gas connection (8) is designed as a connection piece, preferably as a connection piece with an external thread.

9. Valve assembly (1) according to one of the preceding claims,
**characterized in that** the main body (3) has a connecting portion (16) for connection to the fuel-gas tank (2).

10. Fuel-gas tank (2) having a valve assembly (1) according to one of the preceding claims, wherein preferably the valve assembly (1) is inserted sectionally into the fuel-gas tank (2) so that the common gas connection (8) is accessible from the outside.

## Revendications

1. Module de vanne (1) pour un réservoir de gaz combustible (2), comprenant un corps de base (3) dans lequel sont formés une voie de prélèvement (4) avec une vanne d'arrêt (6) intégrée pour le prélèvement de gaz combustible du réservoir de gaz combustible (2) ainsi qu'une voie de ravitaillement (5) pourvue d'un clapet antiretour (7) intégré pour le ravitaillement du réservoir de gaz combustible (2) avec du gaz combustible, la voie de prélèvement (4) et la voie de ravitaillement (5) étant réunies à l'intérieur du corps de base (3) en une voie (9) qui débouche dans un raccord de gaz (8) commun, **caractérisé en ce que** dans le corps de base (3) sont formées au moins deux voies d'écoulement de gaz (10, 11) supplémentaires qui, respectivement en contournant la vanne d'arrêt (6), relient une portion côté écoulement sortant (4.2) de la voie de prélèvement (4), disposée en aval de la vanne d'arrêt (6) dans le sens du prélèvement, à une portion côté écoulement entrant (4.1) de la voie de prélèvement (4), disposée en amont de la vanne d'arrêt (6), et/ou à un volume de stockage formé dans le réservoir de gaz de combustion (2), le sens d'écoulement dans la voie de prélèvement (4) étant déterminé par un premier clapet antiretour (12) disposé dans la portion côté écoulement entrant (4.1) ainsi que par un deuxième clapet antiretour (13) disposé dans la portion côté écoulement sortant (4.2), et l'écoulement dans les deux voies d'écoulement de gaz (10, 11) supplémentaire dans le sens de prélèvement étant respectivement bloqué par un clapet antiretour (14, 15).

2. Module de vanne (1) selon la revendication 1,
**caractérisé en ce qu'**une première voie d'écoulement de gaz (10) bifurque de la voie de prélèvement (4) en amont du clapet antiretour (13) intégré dans la portion côté écoulement sortant (4.2) et débouche dans la voie de prélèvement (4) ou directement dans le volume de stockage du réservoir de gaz combustible (2) en amont du clapet antiretour (12) intégré dans la portion côté écoulement entrant (4.1).

3. Module de vanne (1) selon la revendication 1 ou 2,
**caractérisé en ce qu'**une deuxième voie d'écoulement de gaz (11) bifurque de la voie de prélèvement (4) en aval du clapet antiretour (13) intégré dans la portion côté écoulement sortant (4.2) et débouche dans la voie de prélèvement (4) en aval du clapet antiretour (12) intégré dans la portion côté écoulement entrant (4.1).

4. Module de vanne (1) selon l'une des revendications précédentes, **caractérisé en ce que** deux clapets antiretour (12, 15) s'ouvrant en sens inverse sont réunis pour former un élément structural (20).

5. Module de vanne (1) selon la revendication 4,
**caractérisé en ce que** l'élément structural (20) possède deux éléments de fermeture de vanne (23.1, 23.2), entre lesquels est disposé un ressort (24) au moyen duquel chaque élément de fermeture de vanne (23.1, 23.2) est précontraint en direction d'un siège de vanne (21, 22).

6. Module de vanne (1) selon la revendication 4,
**caractérisé en ce que** l'élément structural (20) possède un élément de fermeture de vanne (23) pourvu d'une rainure périphérique (25) et de rainures longitudinales (26), réalisé d'un seul tenant et mobile en va-et-vient entre deux sièges de vanne (21, 22).

7. Module de vanne (1) selon l'une des revendications précédentes, **caractérisé en ce que** la vanne d'arrêt (6) peut être commandée électriquement et/ou est réalisée sous la forme d'une vanne fermée en l'absence d'alimentation électrique.

8. Module de vanne (1) selon l'une des revendications précédentes, **caractérisé en ce que** le raccord de gaz (8) commun est réalisé sous la forme d'un manchon de raccordement, de préférence sous la forme d'un manchon de raccordement avec un filetage extérieur.

9. Module de vanne (1) selon l'une des revendications précédentes, **caractérisé en ce que** le corps de base (3) possède une portion de raccordement (16) destinée au raccordement au réservoir de gaz combustible (2).

10. Réservoir de gaz combustible (2) comprenant un module de vanne (1) selon l'une des revendications précédentes, le module de vanne (1) étant de préférence inséré par portions dans le réservoir de gaz combustible (2), de sorte que le raccord de gaz (8) commun est accessible de l'extérieur.
